# EUROPÄISCHE PATENTANMELDUNG

(11) **EP 0 072 896 A1**
(43) Veröffentlichungstag der Anmeldung: **02.03.1983**
(21) Anmeldenummer: 82105186.9
(22) Anmeldetag: 14.06.1982
(51) Int. Cl.: D01G 19/00, B65H 54/84, D01G 15/64

(54) **Verfahren zum Vorbereiten des Kämmens**

(30) Priorität: 21.08.1981 CH 5394/81
(71) Anmelder: MASCHINENFABRIK RIETER AG, CH-8406 Winterthur (CH)
(72) Erfinder: Mondini, Giancarlo, CH-8400 Winterthur (CH)

(57) **Zusammenfassung**

Die vorliegende Erfindung bezieht sich auf ein Verfahren zum Vorbereiten des Kaemmens, bei welchem Kardenbaender Seite an Seite nebeneinandergelegt, zu einer Watte geformt und die Kardenbaender und/oder die Watte verzogen werden. Gemaess der Erfindung wird die Watte faltenweise in einen rechteckigen Behaelter (16) abgelegt, in diesem Rehaelter (16) der Kaemmaschine (17) vorgelegt und aus diesem in die Kaemmaschine (17) eingespiesen.

Neue Entwicklungen in der Kaemmerei haben zur Folge, dass mit zunehmender Groesse der Wickel, welche zum Vorlegen der Watte zur Kaemmaschine verwendet werden, die Wickel in ihrer Handhabung beschwerlicher werden. Durch die Zunahme der Aufwickelgeschwindigkeit werden ausserdem die beim Aufwickeln auftretenden Fliehkraefte groesser und erschweren den Wickelprozess. Ausserdem besteht die Gefahr, dass sich benachbarte Watteschichten durch die vorkommenden Drehmomente oder durch Walkvorgaenge gegeneinander verschieben. Alle diese Nachteile sollen gemaess vorliegender Erfindung vermieden werden.

## Beschreibung

Die vorliegende Erfindung bezieht sich auf ein Verfahren zum Vorbereiten des Kaemmens von Baumwollfasern mittels einer Kaemmaschine, bei welchem Verfahren von Karden hergestellte Kardenbaender Seite an Seite nebeneinander gelegt und zu einer Watte geformt werden.

Durch die franzoesische Patentschrift Nr. 858 326 ist es bekannt, Kardenbaender in einem Streckwerk zu verziehen, aneinander zu reihen und faltenweise in einen fahrbaren Behaelter abzulegen. Diese Patentschrift weist jedoch keinerlei Angaben bezueglich der weiteren Verwendung der in den Behaelter abgelegten Baender auf.

Gemaess dem Gesamtprospekt der Maschinenfabrik Rieter AG, Nr. 1105 d-V.63 wird eine zu kaemmende Watte von im wesentlichen parallelen Fasern als zu Wickeln aufgewickelte Watte der Kaemmaschine vorgelegt und unter Abwickeln in die Kaemmaschine eingespeist. Diese Wickel werden von Hand auf die Kaemmaschine und in ihre Arbeitsstellung eingesetzt. Um das Einsetzen neuer Wickel weniger oefter durchfuehren zu muessen, d.h. um eine Zeitersparnis und damit eine erhoehte Wirtschaftlichkeit zu erreichen, wird heute in der Kaemnerei die Forderung nach groesseren Wickeln erhoben. Groessere Wickel haben jedoch einesteils zur Folge, dass sie zum Handhaben unpraktisch schwer sind. Andernteils wird die aufzuwickelnde Watte mit mindestens 120 Meter pro Minute betragender Geschwindigkeit geliefert, so dass das Aufwickeln des Fasermaterials auf die Wickelhuelse mit relativ hoher Rotationsgeschwindigkeit erfolgen muss. Dies wiederum bedingt, dass durch die groessere Aufwickelgeschwindigkeit der maximal erreichbare Aufwickeldurchmesser verkleinert wird. Somit kann bei der Faserwatte beim Aufwickeln die Aufwickelgeschwindigkeit bzw. der maximale Durchmesser des Wickels nicht ueber einen bestimmten Wert weiter vergroessert werden. Versucht man, diesen Verhaeltnissen durch Anpressen der Faserwatte entgegenzuwirken, so laesst sich die letztere spaeter nicht mehr in befriedigender Weise wieder abwickeln, da solche spaeter wieder abgewickelte in die Kaemmaschine eingespiesene Watte sich als "haarig" erweist. Dadurch leidet die Qualitaet des Folgeproduktes. Als Folge der auf die Watte einwirkenden Fliehkraft ergibt sich ein weniger festes Aufwickeln. Auch entstehen beim Drehen des Wickels als Folge von Walkvorgaengen oder der vorkommenden Drehmomente Verschiebungen der Lagen gegeneinander, was ebenfalls beim nachfolgenden Abwickeln des Wickels zu "Haarigkeit" fuehrt. Die obigen Erscheinungen werden ungewollt zusaetzlich auch durch die Verbesserung der heutzutage bekannten Streckwerke bewirkt. Mit den heutigen Streckwerken erhaelt man im Vergleich zu frueher eine bessere Parallelitaet der Fasern der Watte. Anderseits ist die Zerreissfestigkeit der Faserwatte umso kleiner, je besser die Parallelitaet der Fasern ist. Die Verbesserung der Streckwerke bewirkt somit eine Reduktion der Zerreissfestigkeit der Watte, was die oben erwaehnten, sich bei den Wickeln ergebenden Schwierigkeiten vergroessert.

Diese Nachteile sollen genaess der vorliegenden Frfindung dadurch vermieden werden, dass die Watte in Falten in einen rechteckigen Behaelter abgelegt, in diesem Behaelter der Kaemmaschine vorgelegt und aus diesem Behaelter in die Kaemmaschine eingespeist wird.

Im folgenden sei die Erfindung anhand von Ausfuehrungsbeispielen und der Zeichnung naeher erlaeutert. In der letzteren zeigt in schematischer Darstellung
Fig. 1 ein erstes Ausfuehrungsbeispiel der Erfin₋ dung
Fig. 2 ein zweites Ausfuehrungsbeispiel der Erfindung
Fig. 3 eine Strecke, von oben gesehen
Fig. 4 eine Wattemaschine von der Seite gesehen
Fig. 5 die Wattemaschine der Fig. 4, von oben gesehen
Fig. 6 eine Kehrstrecke von der Seite gesehen
Fig. 7 die Kehrstrecke der Fig. 6 von oben gesehen.

Genaess Fig. 1 sind Karden 11 vorgesehen. Die von diesen hergestellten Baender werden in Kannen 12 abgelegt. Mittels der letzteren werden die Kardenbaen₋ der zu einer Strecke 13 herangebracht, in welcher ein Verzug der Baender vorgenommen wird. Die verzogenen Daender gelangen in Behaelter 14. In diesen werden sie einer Wattemaschine 15 vorgelegt, wobei auf dieser die Baender nebeneinander abgelegt und zu einer Watte zusammengefasst werden. Die letztere wird nach dem Verlassen der Wattemaschine 15 in einem rechteckfoermigen Behaelter 16 in Falten abgelegt. Die Watte wird in Behaelter 16 zu der Kaemmaschine 17 herangebracht und aus diesen Behaeltern 16 in die Kaemmaschine 17 einespeist.

In Fig. 3 ist eine Strecke 13 noch ausfuehrlich gezeigt. Den Kannen werden die von den Karden 11 gebildeten Kardenbaender 21 wieder entnommen und dem Streckwerk 22 zugefuehrt. Genaess diesem Beispiel werden je sechs Kardenbaender 21 zusammengefasst oder verdichtet und durch das Streckwerk 22 auf die sechsfache Laenge verzogen.

Auf jeder Haelfte des Zufuhrtisches 23 entsteht auf diese Weise ein verzogenes Band 24. Jedes diese Baender 24 wird in eine Kanne 14 eingefuellt.

Bei der in den Fig. 4 und 5 ausfuehrlich gezeigten Wattemaschine 15 werden die in den Kannen 14 herangebrachten, verzogenen Baender 24 ueber die Stangen 27 gefuehrt, Seite an Seite aneinander gelegt und zu einer Watte 26 zusammengefasst. Die letztere wird zwischen zwei Poerderbaendern 31,32, welche sich im Betrieb im durch die Pfeile angegebenen Sinn bewegen, mitgenommen. Je nach den Anforderungen koennen noch dem Verzug der Baender dienende Verzugswalzenpaare 38 vorgesehen sein.

Unterhalb der Foerderbaender 31, 32 befindet sich ein Behaelter 16. Dieser ist von rechteckiger Form und auf Raedern 33 fahrbar ausgefuehrt. Im Innern des Behaelters 16 ist ein Teller 34 vorhanden, welcher von Federn 35 getragen ist. Durch Schwenken der Baender 31,32 um die Rollen 36 und durch entsprechendes, gleichzeitiges Verkleinern des Winkels α bewegen sich die Rollen 37 in einer horizontalen Richtung nach rechts. Sie sind allgemein in horizontaler Richtung ueber dem Behaelter 16 hin und her bewegbar. Wenn im Betrieb Watte 26 vom zwischen den Rollen 37 vorhandenen Austrittsschlitz geliefert wird, so wird, wie durch die strichlierte Linie gezeigt, die Watte 26 in Falten im Behaelter 16 abgelegt.

Die Elastizitaet der Federn 35 ist in der Weise angepasst, dass mit zunehmender Wattenmenge auf dem Teller 34 dieser um solche Betraege absinkt, dass die eingefuellte Watte 26 stets bis an den oberen Rand des Behaelters 16 reicht. Auf diese Weise wird eine sehr saubere und exakte faltenweise Ablage der Watte 26 erhalten.

Bis anhin wurde in der Praxis die zu kaemmende Watte zu Wickeln aufgewickelt, welche an die Kaemmaschine 17 herangebracht wurden. Unter Abwickeln der Watte vom Wickel wurde die letztere daraufhin in die Kaemmaschine 17 gespiesen. Anstelle solcher Wickel werden gemaess der Erfindung rechteckige Behaelter 16 verwendet, welche mit in Falten gelegter Watte 26 gefuellt sind. Das Verfahren gemaess Fig. 1 bildet somit eine einfache und vorteilhafte Vorbereitung des Kaemmens, bei welchem alle eingangs erwaehnten Nachteile und Schwierigkeiten vermieden sind. Das faltenweise Ablegen kann ohne Schwierigkeiten mit genuegender Geschwindigkeit erfolgen und eine stoerende Fliehkraft ist nicht vorhanden. Die Belastung der Watte 26 auf Zug ist derart klein, dass die Reissfestigkeit derselben praktisch keine Rolle spielt. Ein gegenseitiges Verschieben benachbarter Lagen als Folge von Walkvorgaengen oder der auftretenden Drehmomente kann nicht verkommen. Das Vorsehen eines Federtellers 34 erlaubt eine sehr saubere Ablage der Watte. Wird der Behaelter 16 noch zusaetzlich mit Raedern versehen, so ist man in der Wahl des Gewichtes der jeweils einzusetzenden Wattemenge praktisch vollstaendig frei. Es sind lediglich Platzfragen zu beruecksichtigen. Eine Wattenmenge von 15 kg oder mehr ist, wenn sie als Wickel vorliegt, zum Transportieren fuer beispielsweise weibliches Redienungspersonal bereits beschwerlich, bereitet jedoch in faltenweise, in einem Behaelter abgelegter Form keine Schwierigkeiten.

Beim Ausfuehrungsbeispiel nach Fig. 2 werden die von einer Kardenanlage 11 kommenden.Kardenbaender in Kannen 12 unmittelbar einer wie in den Fig. 4 und 5 gezeigten Wattemaschine 15 zugefuehrt. Die von dieser gebildete Watte wird in einem rechteckigen Gefaess 41 gesammelt. Anschliessend ist eine Kehrstrecke 42 vorgesehen. In dieser werden mehrere, in verschiedenen Gefaessen 41 herangebrachte Watten zusanmengefasst, zu einer neuen Watte verarbeitet und in einen rechteckfoermigen Behaelter 16 abgelegt. Mittels dieses Behaelters 16 wird diese Watte einer Kaemmaschine 17 vorgelegt und aus dem Behaelter 16 in die Kaemmaschine 17 eingespeist.

Die Fig. 6 und 7 zeigen eine Kehrstrecke 42 im einzelnen. Mittels Wattemaschinen, wie z.B. der in den Fig. 4 und 5 gezeigten Maschine 15, hergestellte Watten 26 werden laufend auf einem endlosen Foerderband 44 aufeinander gelegt und von diesem mitgenommen, wie dies fuer drei Watten 26 gezeigt ist. Vom Foerderband 44 gelangen die uebereinanderliegenden Watten 26 ueber ein Streckwerk 45, in welchem sie, z.B. sechsfach, verzogen werden. Die vom Streckwerk 45 gelieferte Watte 46 wird, wie bereits anhand von Fig. 4 und 5 fuer die Watte 26 gezeigt wurde, mittels zwei um die Rollen 36, 37 umlaufenden, endlosen Raendern 31,32 weiter bewegt. Auch in Fig. 6 ist die Pewegungsrichtung der Foerderbaender 31,32 durch Pfeile angegeben. In der anhand der Fig. 4 und 5 gezeigten Weise wird die Watte 46 in Falten in einen Behaelter 16 abgelegt. Dieser ist ebenfalls mit einem auf Federn 35 ruhenden Teller 34 versehen, durch welchen ein exaktes, faltenweises Ablegen der Watte moeglich ist.

Setzt man den Fall, es seien der Kehrstrecke 42 anstelle der rechteckigen Gefaesse 41 in bekannter Weise Wickel vorgelegt. Unter solchen Umstaenden wuerden die Schwierigkeiten beim Aufwickeln der aus der Wattemaschine 15 austretenden Watte im allgemeinen noch nicht sehr gross, weil die Paralellage der Fasern der Watte in dieser Herstellungsstufe noch nicht sehr fortgeschritten ist und damit ein Zerreissen derselben noch nicht so leicht eintritt. Es kann aber unter gewissen Unstaenden fuer das Bilden der Watte 46 in der Kehrstrecke 42 bereits vorteilhaft sein, wenn ein Aufwicklungsprozess schon in dieser Arbeitsphase nicht mehr verwendet wird, sondern wenn anstelle von Wickeln die gezeigten, rechteckigen Gefaesse 41 verwendet werden. Auch diese werden vorteilhafterweise mit Raedern versehen.

## Patentansprüche

1. Verfahren zum Vorbereiten des Kaemmens von Raumwollfasern mittels einer Kaemmaschine, bei welchem Verfahren von Karden hergestellte Kardenbaender Seite an Seite nebeneinander gelegt und zu einer Watte geformt werden und die Baender und/oder die Watte verzogen werden, dadurch gekennzeichnet, dass die Watte (26,46) in Falten in einen rechteckigen Behaelter (16) abaelegt, in diesen Behaelter (16) der Kaemmaschine (17) vorgelegt und aus diesem Behaelter (16) in die Kaemmaschine (17) eingespeist wird.

2. Verfahren nach Anspruch 1, dadurch gekennzeichnet, dass die Watte (26,46) auf einen sich in Innern des Behaelters (16) befindlichen von Federn (35) getragenen Teller (34) abgelegt wird.

3. Verfahren nach Anspruch 1, dadurch gekennzeichnet, dass der Behaelter (16) mit Raedern (33) versehen wird und zum Speisen der kaemmaschine (17) zu dieser hin gerollt wrid.

4. Verfahren nach Anspruch 1, dadurch gekennzeichnet, dass zum Zwecke des faltenweisen Ablegens der Watte (26,46) ein diese Watte (26,46) liefernder Austrittsschlitz sich ueber dem Behaelter (16) und relativ zu diesem hin und her bewegt.

5. Verfahren nach Anspruch 1, dadurch gekennzeichnet, dass der Watteinhalt eines Behaelters (16) mindestens 15 Kilogramm wiegt.

6. Verfahren nach Anspruch 1, dadurch gekennzeichnet, dass die Kardenbaender (21) in einer Strecke (13, Fig. 3) verzogen und als Streckhaender in Kannen (14) abgelegt werden, dass eine Mehrzahl solcher Kannen (14) einer Wattemaschine (15, Fig. 4,5) vorgelegt werden und die Streckenbaender (24) in der Wattemaschine (15) zu einer Watte (26) umgeformt werden, die letztere in Falten in den Behaelter (16) abgelegt und in diesem Behaelter (16) der Kaemmaschine (17) vorgelegt wird.

7. Verfahren nach Anspruch 1, dadurch gekennzeichnet, dass die Kardenbaender (21) in einer Wattemaschine (15, Fig. 4,5) zu einer Watte (26) zusammengefasst und in rechteckige Gefaesse (41) faltenweise eingelegt werden, dass die Gefaesse (41) einer Kehrstrecke (42, Fig. 6,7) vorgelegt und in dieser die Watten aus diesen Gefaessen (41) uebereinander gelegt, miteinander vereinigt und verzogen werden und anschliessend in den Behaelter (16) abgelegt und in diesem der Kaemmaschine vorgelegt werden.
